# EUROPÄISCHE PATENTSCHRIFT

(11) **EP 0 076 867 B1**
(45) Veröffentlichungstag und Bekanntmachung des Hinweises auf die Patenterteilung: **16.04.1986**
(21) Anmeldenummer: 81108096.9
(22) Anmeldetag: 09.10.1981
(51) Int. Cl.: B65B 9/13, B65B 53/02

(54) **Verfahren und Vorrichtung zum Überziehen grösserer Gegenstände mit einer Schlauchfolie**
Method and device for covering large objects with a tubular web
Procédé et dispositif pour recouvrir de grands objets à l'aide d'une feuille tubulaire

(43) Veröffentlichungstag der Anmeldung: 20.04.1983
(73) Patentinhaber: Frommelt, Axel, D-8520 Erlangen (DE)
(72) Erfinder: Frommelt, Axel, D-8520 Erlangen (DE)
(74) Vertreter: Matschkur, Götz, Lindner Patent- und Rechtsanwälte

## Beschreibung

Die Erfindung bezieht sich auf ein Verfahren zum Überziehen größerer Gegenstände, Materialstapel und dergleichen mit einer schlauchförmigen Folie, aus der durch Erstellung einer Schweißnaht ein einseitig offener Foliensack gebildet und dieser unter Offenhaltung von oben über den zu überziehenden Gegenstand gestülpt wird (FR-A-2 417 435).

Neben einem Verfahren, bei dem der Folienschlauch bis unmittelbar über den zu überziehenden Stapel geführt und erst dort geöffnet wird, wobei die Schwierigkeit besteht, daß die Folie, insbesondere wenn sie dünn ist, beim Überziehen verletzt wird, sind auch bereits Überzugsverfahren der vorstehend beschriebenen Art bekanntgeworden. Bei dem in der französischen Patentanmeldung 2417435 beschriebenen Verfahren wird von einer Folienschlauchrolle eine gewisse Folienlänge nach oben abgezogen, abgeschnitten und das hintere offene Ende verschweißt. Das so entstehende nach oben offene sackartige Gebilde wird dann mittels eines Mechanismus um 180° verschwenkt und mit der vorderen Öffnung voran über den seitlich neben der Sackbildungseinrichtung angeordneten Materialstapel gestülpt, wobei der Sack an seiner Öffnungsseite durch Greifereinrichtungen auseinandergezogen wird.

Die Offenhaltung des Sacks sowie seine Stabilisierung derart, daß er zur Bewegungsrichtung parallel bzw. tangential ausgerichtet bleibt, erfolgt dabei ausschließlich durch den während der Bewegung gebildeten Luftstau. Dies ergibt aber eine relativ labile flatterhafte Öffnungsstellung des Sacks, die auch in Verbindung mit Pralleinrichtungen, die ein seitliches Umkippen beim Schwenken der Bewegungsrichtung verhindern sollen, keine wirklich ruhige stabile Position des Sacks gewährleistet. Wenn man dazu noch berücksichtigt, daß der Foliensack, der üblicherweise im Anschluß an das Überziehen des Stapels durch thermische Behandlung geschrumpft werden soll, um eine sog. Schrumpfschlauchverpackung zu bilden, ja nur wenig in seinem Querschnitt größer sein kann als der zu überziehende Stapel, erkennt man, daß in der Praxis immer wieder die Gefahr besteht, daß die Folie an Kanten des zu überziehenden Stapels aufgerissen wird.

Der Erfindung liegt daher die Aufgabe zugrunde, das Verfahren der eingangs beschriebenen Art - sowie die zu seiner Durchführung dienende Vorrichtung - so weiterzubilden, daß bei einfachem unkompliziertem Aufbau der Vorrichtung auch bei dünnsten Folien jegliche Gefahr eines Zerreißens beim Überstülpen über den Materialstapel o. dgl. vermieden ist.

Zur Lösung dieser Aufgabe ist erfindungsgemäß vorgesehen, daß der Foliensack mit nach unten gerichteter Öffnung gebildet, durch Greifeinrichtungen an seinen acht Ecken offengehalten und dann über eine Schwenkbewegung der Greifeinrichtungen, während der er in vertikaler Position verbleibt, zur Seite über den zu überziehenden Gegenstand verbracht und über diesen abgesenkt wird.

Durch ein derartiges Vorgehen ist eine definierte Führung des Foliensacks während des gesamten Bewegungsablaufs gewährleistet, so daß eine seitliche Verbiegung oder ein Einfallen des Schlauchs, welches zu einem Kontakt mit Kanten des zu überziehenden Stapels und damit zu einem Zerreißen führen könnte, von vorneherein nicht möglich ist.

In weiterer Ausgestaltung der Erfindung ist vorgesehen, daß die Schweißnaht von einer Greifeinrichtung erfaßt und der Folienschlauch von einer Folienvorratsrolle abgezogen wird. Es wird auf diese Weise eine definierte Abzugsbewegung erreicht. Vorteilhafterweise wird der Folienschlauch unterhalb der Greifeinrichtungen verschweißt und gleichzeitig zwischen Schweißeinrichtung und Greifereinrichtungen abgetrennt. Durch die Gleichzeitigkeit dieser Vorgänge wird die Zahl der aufeinanderfolgenden Vorgänge vermindert und so die Arbeitsgeschwindigkeit wesentlich erhöht.

Es ist weiterhin vorgesehen, daß die Greifeinrichtungen nach dem Überziehvorgang geöffnet und nach oben weggefahren werden, wobei während des Hochfahrens der Greifeinrichtungen der Foliensack von unten nach oben durch eine Wärmeeinrichtung geschrumpft wird. Auch diese Maßnahme stellt eine gegenüber dem bekannten Stand der Technik erheblich beschleunigte Arbeitsweise dar und erspart einen kompletten, separaten Arbeitsgang.

In weiterer Ausgestaltung des Verfahrens ist vorgesehen, daß nach dem Abschneiden der Folie der zugeführte Folienschlauch zur Einstellung einer definierten Ausgangsposition für den nächsten Arbeitsgang etwas zurückgezogen wird. Hierdurch steht im Augenblick des Ansetzens der ersten Greifereinrichtung das freie Ende des Folienschlauchs nur geringfügig über die Führungseinrichtungen hinaus, so daß ein sicheres Ergreifen gewährleistet ist.

Mit Vorteil ist weiterhin vorgesehen, daß der die Wärmeeinwirkung bewerkstelligende Schrumpfrahmen beim Hochfahren im Bereich der Oberkante des zu überziehenden Gegenstands kurz verweilt. Hierdurch wird erreicht, daß die Oberseite des Gegenstands eine hinreichende Wärmemenge zur Schrumpfung des Bodens des Foliensacks erhält.

Zur Durchführung des erfindungsgemäßen Verfahrens ist eine Vorrichtung mit einer einer Folienschlauchrolle nachgeschalteten Schneidvorrichtung und einer Einrichtung zur Bildung einer Schweißnaht sowie einer Greifvorrichtung zum Umsetzen und Offenhalten des Foliensacks vorgesehen, die gemäß der Erfindung gekennzeichnet ist durch zwei mal vier je etwa in einer Ebene übereinander angeordnete Greifeinrichtungen, wobei die Greifeinrichtungen der beiden Ebenen vertikal verbunden sind, sowie eine Einrichtung zum Vertikalhalten des Foliensacks während der Schwenkbewegung der Greifeinrichtungen.

Dabei hat es sich als besonders zweckmäßig erwiesen, daß an den die etwa horizontalen Greifeinrichtungen vertikal verbindenden Streben wenigstens zwei Führungsstangen angelenkt sind, deren entgegengesetzte Enden parallelogrammartig wiederum an einer Querstrebe angelenkt sind, an welchen ein schwenkbar angetriebenes Formteil lösbar eingreift.

Mit Vorteil umfaßt die Vorrichtung eine Greifeinrichtung zum Erfassen der Schweißnaht und Abziehen der Folie. Diese Greifeinrichtung ist oberhalb der etwa horizontalen Greifeinrichtungen angeordnet, welche die acht Ecken des Foliensacks erfassen und wirkt sowohl als Abzugshilfe als sie auch das Offenhalten des Foliensacks unterstützt.

Vorteilhafterweise sind an den Enden der Greiferarme Magnetklammern zum Erfassen des Folienschlauches angeordnet. Derartige elektromagnetisch betätigte Klammern lassen sich leicht zentral steuern und gewährleisten andererseits eine sichere Betätigung. Grundsätzlich ist allerdings auch eine pneumatische oder hydraulische Betätigung der Greiferklammern vorstellbar.

Das Formteil greift ein, wenn der zu überziehende Foliensack durch Hoch- und Auseinanderfahren der Greiferarme ausgebildet ist, und vollführt dann eine Schwenkbewegung um 180°. Durch den erfindungsgemäß vorgesehenen Mechanismus bewegt sich hierdurch der Foliensack vertikal in seiner Lage verbleibend in einer Schwenkbewegung zur Seite und wird über den zu überziehenden Gegenstand bewegt. Hier kann nun das Formstück außer Eingriff gebracht werden und die Absenkung der Greiferarme mit dem Foliensack erfolgen.

Mit besonderem Vorteil ist vorgesehen, daß an den Greiferarmen der Greifeinrichtungen exzentrisch zu deren Schwenkachse am Geräterahmen schwenkbar befestigte pneumatische Stellmotoren angreifen. Durch diese Stellmotoren wird das Ausschwenken der Greiferarme bewerkstelligt. Wenngleich pneumatische Stellmotoren als besonders geeignet angesehen werden, liegt es im Rahmen der Erfindung, auch Stellmotoren anderer Art, also z. B. hydraulische oder elektrische, heranzuziehen.

Erfindungsgemäß schließen die unteren Greifeinrichtungen im ausgespreizten Zustand einen nach unten offenen, stumpfen Winkel ein. Hierdurch wird es möglich, den Foliensack beim Überziehen bis an den Boden des zu überziehenden Gegenstands, also z. B. einer Palette mit darauf gestapelten Steinen, zu bringen.

Nach einem weiteren Merkmal der Erfindung sind die beiden an einer Seite des Folienschlauchs liegenden Kanten durch jeweils ein voneinander beabstandetes Rollenpaar geführt. Hierdurch wird eine einerseits schonende andererseits sichere Öffnung des Folienschlauchs ermöglicht, welche auch die Verwendung sehr dünner Folien gestattet, ohne daß deren Zerreißen befürchtet werden muß.

Weiterhin kann es sich als günstig erweisen, daß die Greifereinrichtungen verstellbar ausgebildet sind. Auf diese Weise läßt sich die erfindungsgemäße Vorrichtung leicht unterschiedlichen Größen der zu überziehenden Gegenstände anpassen.

Der Schrumpfrahmen ist mit Vorteil elektrisch beheizt. Diese Art der Beheizung ist, gegenüber Gasbrennern zum Beispiel, schon deshalb günstig, weil eine Beeinflussung durch Wind bei der Aufstellung im Freien nicht eintritt.

Schließlich kann noch vorgesehen sein, daß am Schrumpfrahmen eine Lasereinrichtung angeordnet ist. Durch dieses etwas aufwendigere Vorgehen wird eine sehr schnelle und exakte Schrumpfung der Folie erzielt.

Letztlich erweist es sich als günstig, daß die oberen etwa horizontalen Greifeinrichtungen längs der vertikalen Streben relativ zu den unteren beweglich sind. Auf diese Weise braucht die Folienzuführung nicht bis in den Greifbereich der oberen Greiferarme durch die unteren Greiferarme hindurchzureichen, sondern die oberen Greiferarme können zum Erfassen der Folie herabgefahren werden und erst danach auf den erforderlichen Abstand zu den unteren Greiferarmen gebracht werden. Die Betätigung der oberen Greiferarme kann vorteilhafterweise pneumatisch erfolgen. Hierdurch können in manchen Anwendungsfällen auch die die Schweißnaht erfassenden Greiferarme entbehrlich werden.

Weitere Merkmale, Vorteile und Einzelheiten der Erfindung ergeben sich aus der folgenden Beschreibung einer bevorzugten Ausführungsform sowie anhand der Zeichnung. Dabei zeigen :
Figur 1 eine schematische Seitenansicht der erfindungsgemäßen Vorrichtung;
Figur 2 eine schematische Aufsicht der erfindungsgemäßen Vorrichtung ;
Figur 3, 4 u. 5 jeweils Seitenansichten zur Veranschaulichung des Bewegungsablaufs beim Umsetzen des Foliensacks ;
Figur 6 die teilweise abgezogene Folienrolle und
Figur. 7 den Foliensack und seine Fixierung durch die Greifer.

Wie insbesondere aus Fig. 1 ersichtlich, wird von einer Folienvorratsrolle 1 ein Schrumpffolienschlauch 2 abgezogen. Der Schlauch 2 wird dabei durch ein erstes Rollenpaar 3 geführt und umgelenkt und danach einerseits zwangsweise, andererseits schonend dadurch geöffnet, daß die Längskanten 4 beiderseits der Einfaltung 5 durch je ein Rollenpaar 6 bzw. 7 geführt werden. Hierdurch wird eine sichere Öffnung des Folienschlauchs auch bei starker Adhäsion sichergestellt.

Oberhalb der Rollenpaare 6 bzw. 7 ist ein nur schematisch dargestellter Schweißbalken 8 und eine querbewegliche Schneidvorrichtung 9 angeordnet.

Örtlich beabstandet von der Folienvorratsrolle 1 und den ihr unmittelbar zugeordneten Einrichtungen ist der zu überziehende Materialstapel 10 plaziert. Dieser ruht auf einer Palette 11. Die Materialstapel 10 können durch ein periodisch arbeitendes Förderband herangebracht und nach dem Überziehen weitergeleitet werden.

Zwischen dem Materialstapel 10 und der Folienvorratsrolle 1 ist die Einrichtung zur Bildung des Foliensacks und zum Umsetzen desselben vorgesehen, welche als Ganzes mit 12 bezeichnet wird. Die Einrichtung 12 umfaßt vertikale Streben 13, welche über den Rollenpaaren 6 bzw. 7 zwischen diesen angeordnet sind. Die Streben 13 tragen die oberen und unteren etwa horizontalen Greifeinrichtungen 14 und 15 und die Greifeinrichtungen 16. Die Greifeinrichtungen 14 und 16 sind längs der Streben 13 beweglich. An den Enden der Greifeinrichtungen 14, 15, 16 sind jeweils Magnetklammern 17 zum Erfassen des Folienschlauchs 2 angebracht.

Am unteren Ende der Streben 13 sind örtlich in ihren Endpunkten versetzt Führungsstangen 18 angelenkt, deren entgegengesetzte Enden parallelogrammartig an einer Querstrebe 19 angelenkt sind. In die Führungsstangen 18 greift ein schwenkbar angetriebenes Formteil ein, welches im einzelnen nicht dargestellt ist. Dieses Formteil ist mit einer Vorrichtung 20 auf- und abbewegbar. Diese Vorrichtung 20 ist nur schematisch angedeutet, ebenso wie die Vorrichtung zur Herbeiführung der Schwenkbewegung des Formteils. Die jeweiligen Antriebsmotoren 26 und 27 sind ebenfalls lediglich schematisch in Fig. 2 angedeutet.

Oberhalb des Materialstapels 10 ist ein Schrumpfrahmen 21 vorgesehen, der auf- und abfahrbar ist, wobei er den Materialstapel 10 umgreift. Die Auf- und Abbewegung des Schrumpfrahmens 21 ist Koordiniert mit derjenigen des die Führungsstangen 18 erfassenden Formteils.

Damit bedarf es für die Schrumpfung keines separaten Gerätes und ein Verschieben des häufig im ungeschrumpften Zustand der Folie labilen Stapels 10 ist nicht erforderlich.

Die erfindungsgemäße Vorrichtung arbeitet wie folgt : Von der Folienvorratsrolle 1 wird der Folienschlauch 2 abgezogen und durch die Rollenpaare 3 und 6 bzw. 7 geführt. Die Führungsstangen 18 sind herabgefahren, ebenso wie die Greifeinrichtungen 16 längs der Streben 13.

Durch den Schweißbalken 8 wird eine Schweißnaht 23 hergestellt. Wurde vorher bereits einmal ein Foliensack 22 abgezogen, erfolgt gleichzeitig mit dem Schweißvorgang und damit zeitsparend das Abschneiden des Folienschlauchs 2 mit Hilfe der Schneideinrichtung 9. Die Greifeinrichtungen 16 erfassen nun den zu bildenden Foliensack 22 an der Schweißnaht 23. Die Greifeinrichtungen 16 werden hochgefahren und die Greifeinrichtungen 14 erfassen den Foliensack 22 an den zukünftigen oberen Ecken 24 und fahren auseinander, um den Sack 22 auf diese Weise vollständig zu öffnen. Die Greifeinrichtungen 14 werden dann entsprechend der Höhe des zu bildenden Sacks 22 hochgefahren und nun die Greifeinrichtungen 15 im Bereich der unteren Ecken 25 des zu bildenden Sacks 22 zum Eingriff gebracht. Der Foliensack 22 wird damit an insgesamt zehn Punkten gehalten, insbesondere an den acht Eckpunkten, so daß er in seiner Form sicher definiert ist.

Nun werden die Führungsstangen 18 mit Hilfe der Vorrichtung 20 nach oben gefahren, in die Führungsstangen 18 wird ein Formstück zum Eingriff gebracht und dieses Formstück mit Hilfe einer entsprechenden Antriebseinrichtung um 180° geschwenkt. Dabei führt das aus den Führungsstangen 18 gebildete Parallelogrammgestänge die in Fig. 5 dargestellte Bewegung durch. Dies hat zur Folge, daß der durch die Greifeinrichtungen 14 und 15 aufgespannte Foliensack 22, wie in Fig. 3 und 4 dargestellt, einerseits eine Translationsbewegung vom Bereich oberhalb der Folienvorratsrolle 1 in den Bereich über den Materialstapel 10 macht, bei dieser Schwenkbewegung aber stets in vertikaler Position verbleibt. Während des gesamten Bewegungsvorgangs wird die Grundform des Foliensacks 22 zuverlässig beibehalten. Nach Erreichen der Endposition des Schwenkvorgangs werden die Führungsstangen 18 abgesenkt und damit der Foliensack 22 über den Materialstapel 10 gestülpt. Durch die nach unten offene Winkelstellung der Greifeinrichtungen 15 wird gewährleistet, daß die Folie sicher bis zum Boden des zu überziehenden Stapels reicht. Gleichzeitig mit der Abwärtsbewegung der Greifeinrichtungen 14, 15, 16 wird der Schrumpfrahmen 21 nach unten gefahren. Die unteren Greifeinrichtungen 15 tauchen dabei in den heruntergefahrenen Schrumpfrahmen 21 ein. Es werden nun die Magnetklammern 17 der Greifeinrichtungen 14, 15, 16 gelöst und die Greifeinrichtungen 14, 15, 16 in umgekehrter Richtung wieder in die Ausgangsposition gebracht. Wiederum gleichzeitig mit dem Hochfahren der Greifeinrichtungen 14, 15, 16 fährt auch der Schrumpfrahmen 21 nach oben und bewirkt somit in einem Arbeitsvorgang die Schrumpfung der Folie durch Wärmeeinwirkung.

Die erfindungsgemäße Vorrichtung kann problemlos für verschiedene Folienformate eingesetzt werden. Hierzu ist lediglich eine entsprechende Verstellung der Klammern an den Greiferarmen und der Rollenpaare 6, 7 erforderlich. Selbstverständlich kann anstelle einer Verstellbarkeit der Rollenpaare 6, 7 auch vorgesehen sein, daß entsprechend den gängigen Folienformaten zusätzliche Rollenpaare angebracht werden.

## Patentansprüche

1. Verfahren zum Überziehen größerer Gegenstände, Materialstapel und dergleichen mit einer schlauchförmigen Folie (2), aus der durch Erstellung einer Schweißnaht (25) ein einseitig offener Foliensack (22) gebildet und dieser unter Offenhaltung von oben über den zu überziehenden Gegenstand (10) gestülpt wird, dadurch gekennzeichnet, daß der Foliensack (22) mit nach unten gerichteter Öffnung gebildet, durch Greifeinrichtungen (14, 15) an seinen acht Ecken (24, 25) offengehalten und dann über eine Schwenkbewegung der Greifeinrichtungen, während der er in vertikaler Position verbleibt, zur Seite über den zu überziehenden Gegenstand (10) verbracht und über diesen abgesenkt wird.

2. Verfahren nach Anspruch 1, dadurch gekennzeichnet, daß die Schweißnaht (23) von einer Greifeinrichtung (16) erfaßt und der Folienschlauch (2) von einer Folienvorratsrolle (1) abgezogen wird.

3. Verfahren nach Anspruch 1 oder 2, dadurch gekennzeichnet, daß der Folienschlauch (2) unterhalb der Greifeinrichtungen (14, 15, 16) verschweißt und gleichzeitig zwischen Schweißeinrichtung (8) und Greifeinrichtung (14, 15, 16) abgetrennt wird.

4. Verfahren nach einem der Ansprüche 1 bis 3, dadurch gekennzeichnet, daß die Greifeinrichtungen (14, 15) nach dem Überziehvorgang geöffnet und nach oben weggefahren werden, wobei während des Hochfahrens der Greifeinrichtungen (14, 15, 16) der Foliensack (22) von unten nach oben durch eine Wärmeeinrichtung (21) geschrumpft wird.

5. Verfahren nach einem der Ansprüche 1 bis 4, dadurch gekennzeichnet, daß nach dem Abschneiden der Folie der zugeführte Folienschlauch (2) zur Einstellung einer definierten Ausgangsposition für den nächsten Arbeitsgang etwas zurückgezogen wird.

6. Verfahren nach einem der Ansprüche 1 bis 5, dadurch gekennzeichnet, daß der die Wärmeeinwirkung bewerkstelligende Schrumpfrahmen (21) beim Hochfahren im Bereich der Oberkante des zu überziehenden Gegenstands (10) kurz verweilt.

7. Vorrichtung zur Durchführung des Verfahrens nach einem der Ansprüche 1 bis 6, mit einer einer Folienschlauchrolle (1) nachgeschalteten Schneidvorrichtung (9) und einer Vorrichtung (8) zur Bildung einer Schweißnaht (23) sowie einer Greifvorrichtung (14, 15, 16) zum Umsetzen und Offenhalten des Foliensacks (22), gekennzeichnet durch zweimal vier je etwa in einer Ebene übereinander angeordnete Greifeinrichtungen (14, 15), wobei die Greifeinrichtungen (14 bzw. 15) der beiden Ebenen vertikal verbunden sind, sowie eine Einrichtung (18, 19) zum Vertikalhalten des Foliensacks während der Schwenkbewegung der Greifeinrichtungen.

8. Vorrichtung nach Anspruch 7, dadurch gekennzeichnet, daß an den die etwa horizontalen Greifeinrichtungen (14, 15) vertikal verbindenden Streben (13) wenigstens zwei Führungsstangen (18) angelenkt sind, deren entgegengesetzte Enden parallelogrammartig wiederum an einer Querstrebe (19) angelenkt sind, an welchen ein schwenkbar angetriebenes Formteil lösbar eingreift.

9. Vorrichtung nach Anspruch 7 oder 8, gekennzeichnet durch eine Greifeinrichtung (16) zum Erfassen der Schweißnaht (23) und Abziehen des Folienschlauchs (2).

10. Vorrichtung nach einem der Ansprüche 7 bis 9, dadurch gekennzeichnet, daß an den Enden der Greifeinrichtungen (14, 15, 16) Magnetklammern (17) zum Erfassen des Folienschlauchs (2) angeordnet sind.

11. Vorrichtung nach einem der Ansprüche 7 bis 10, dadurch gekennzeichnet, daß an den Greifarmen der Greifeinrichtungen (14, 15) exzentrisch zu deren Schwenkachse an den Streben (13) schwenkbar befestigte pneumatische Stellmotoren angreifen.

12. Vorrichtung nach einem der Ansprüche 7 bis 11, dadurch gekennzeichnet, daß die unteren Greifeinrichtungen (15) im ausgespreizten Zustand einen nach unten offenen, stumpfen Winkel einschließen.

13. Vorrichtung nach einem der Ansprüche 7 bis 12, dadurch gekennzeichnet, daß die beiden an einer Seite des Folienschlauchs liegenden Kanten (4) durch jeweils ein voneinander beabstandetes Rollenpaar (6 bzw. 7) geführt sind.

14. Vorrichtung nach einem der Ansprüche 7 bis 13, dadurch gekennzeichnet, daß die Greifeinrichtungen (14, 15) verstellbar ausgebildet sind.

15. Vorrichtung nach einem der Ansprüche 7 bis 14, dadurch gekennzeichnet, daß der Schrumpfrahmen (21) elektrisch beheizt ist.

16. Vorrichtung nach einem der Ansprüche 7 bis 14, dadurch gekennzeichnet, daß am Schrumpfrahmen (21) eine Lasereinrichtung angeordnet ist.

17. Vorrichtung nach einem der Ansprüche 7 bis 16, dadurch gekennzeichnet, daß die oberen etwa horizontalen Greifeinrichtungen (14) längs der Streben (13) relativ zu den unteren beweglich sind.

18. Vorrichtung nach einem der Ansprüche 7 bis 17, dadurch gekennzeichnet, daß an den Führungsstangen (18) eine um die Einrichtung (12) gelenkte Förderkette angreift, so daß die Führungsstangen (18) beim Umsetzen um einen endseitigen Drehpunkt geschwenkt werden.

19. Vorrichtung nach einem der Ansprüche 7 bis 18, dadurch gekennzeichnet, daß anstelle des Schrumpfrahmens (21) oder an diesem eine Umreifungseinrichtung vorgesehen ist.

## Claims

1. Procedure for covering bigger objects, material piles and the like, with a hose-shaped foil (2), from which, by making a welded seam (25), there will be formed a one-side opened foil bag (22) and by keeping it open, said foil bag is put from top to bottom on the object to be covered (10), characterized by the fact that the foil bag (22) with its open side bent downwards, is kept open by means of gripping devoces (14, 15) at its eight edges (24, 25), and then, by means of a swivelling movement of the gripping devices, while it remains in vertical position, is put at the side of the object to be covered (10) and subsequently is lowered over this object.

2. Procedure in conformity with claim 1, characterized by the fact that the welding seam (23) is seized by a gripping device (16) and that the foil hose (2) is pulled off a foil supply roll (1).

3. Procedure in conformity with claim 1 or 2, characterized by the fact that the foil hose (2) is welded below the gripping devices (14, 15, 16) and simultaneously is cut off between the welding device (8) and the gripping devices (14, 15, 16). 16).

4. Procedure in conformity with one of the claims 1 thru' 3, characterized by the fact that the gripping devices (14, 15) after the covering process are opened ard driven off upwards, while during driving upwards of the gripping devices (14, 15, 16) the foil bag (22) will be shrunk from bottom to top by means of a heat device (21).

5. Procedure in conformity with one of the claims 1 thru' 4, characterized by the fact that after cutting off of the foil, the foil hose (2) fed in, is drawn back a bit to assure adjustment of a defined initial position for the next operation cycle.

6. Procedure in conformity with one of the claims 1 thru' 5, characterized by the fact that the shrinking frame (21) causing the influence of heat, during driving upwards remains shortly in the zone of the upper edge of the object to be covered (10).

7. Device for carrying out the procedure in conformity with one of the claims 1 thru' 6, with a cutting device (9) subsequently added to the foil hose roll (1) and a device (8) for formation of the welding seam (23) as well as a gripping device (14, 15, 16) for shifting and keeping open of the foil bag (22), characterized by the fact that there are twice four each gripping devices (14, 15) which are superposed, the gripping devices 14 resp. 15) of the two planes being connected vertically, as well as one device (18, 19) for keeping vertical the foil bag during the swivelling movement of the gripping devices.

8. Device in conformity with claim 7, characterized by the fact that at the struts (13) vertically connecting the approximately horizontal gripping devices (14, 15), there are linked at least two guide rods (18) whose opposite ends are again linked like a parallelogramme to a diagonal trussing (19), where a shaped piece driven swivelling gears in.

9. Device in conformity with claim 7 or 8, characterized by the fact that there exists a gripping device (16) for seizing of the welding seam (23) and for pulling off the foil hose (2).

10. Device in conformity with one of the claims 7 thru' 9, characterized by the fact that at the edges of the gripping devices (14, 15, 16) there have been arranged magnetic clips (17) for seizing the foil hose (2).

11. Device in conformity with one of the claims 7 thru' 10, characterized by the fact that at the gripping arms of the gripping devices (14, 15) there catch pneumatic servomotors fixed swivelling and excentrically arranged at the struts (13) with regard to their swivelling axle.

12. Device in conformity with one of the claims 7 thru' 11, characterized by the fact that the lower gripping devices (15) in spread out state include an obtuse angle opened downwards.

13. Device in conformity with one of the claims 7 thru' 12, characterized by the fact that the two edges existing at one side of the foil hose (edges 4) are led through respectively one pair of rollers lying one at a distance from the other (6 resp. 7).

14. Device in conformity with one of the claims 7 thru' 13, characterized by the fact that the gripping devices (14, 15) have been arranged adustable.

15. Device in conformity with one of the claims 7 thru' 14, characterized by the fact that the shrinking frame (21) is heated electrically.

16. Device in conformity with one of the claims 7 thru' 14, characterized by the fact that at the strinking frame (21) there has been arranged a laser equipment.

17. Device in conformity with one of the claims 7 thru' 16, characterized by the fact that the upper approx. horizontal gripping devices (14) alongside the struts (13) are relatively mobile with regard to the lower ones.

18. Device in conformity with one of the claims 7 thru' 17, characterized by the fact that at the guide rods (18) catches a a conveying chain led around the equipment (12), so that the guide rods (18) during shifting are swivelled around a turning point situated at the end side.

19. Device in conformity with one of the claims 7 thru' 18, characterized by the fact that instead of the shrinking frame (21) or at it, there has been provided a hooping device.

## Revendications

1. Procédé pour couvrir resp. envelopper des objets plus grands, des tas de matériel etc. moyennant une feuille sous forme de tuyau (2), par laquelle grâce à un joint soudé (25), sera formé un sachet de feuille ouvert à un côté (22) et qui, en le tenant ouvert, est guidé, de haut en bas, sur l'objet à envelopper (10), caractérisé par le fait que le sachet de feuille (22) est tenu ouvert avec l'ouverture dirigée en bas, par des dispositifs- crochets (14, 15) qui le saisissent à ses huit coins (24, 25) et qui le transmettent ensuite moyennant un mouvement pivotant des dispositifs-crochet, pendant qu'il reste en position verticale, sur l'objet à couvrir resp. à envelopper et qui le baisse ensuite.

2. Procédé selon la prétention 1, caractérisé par le fait que le joint soudé (23) est saisi par un dispositif-crochet (16) et que le tuyau flexible de feuille (2) est tiré d'un rouleau de feuille (1).

3. Procédé selon prétention 1 ou 2, caractérisé par le fait que le tuyau flexible de feuille (2) est soudé au-dessous des dispositifs-crochet (14, 15, 16) et que, simultanément, il est détaché entre le dispositif de soudage (8) et les dispositifs-crochet (14, 15, 16).

4. Procédé selon une des prétentions 1 à 3, caractérisé par le fait que les dispositifs-crochet (14, 15) seront ouverts après le processus d'ouverture et qu'il sont retirés vers le haut, en même temps, pendant l'ascension des dispositifs-crochet (14, 15, 16), le sachet de feuille (22) se contracte de bas en haut moyennant l'action d'un dispositif de chauffement (21).

5. Procédé selon une des prétentions 1 à 4, caractérisé par le fait qu'après le découpage de la feuille, le tuyau flexible de feuille (2) sera retiré un peu pour ajuster une position de sortie pour le processus de travail suivant.

6. Procédé selon une des prétentions 1 à 5, caractérisé par le fait que l'influence de la chaleur qui est assuré par le cadre de contraction (21) cause aussi que, lors de l'ascension de celui-ci il s'arrête un peu dans le domaine de l'arrête supérieure de l'objet à couvrir (10).

7. Dispositif pour l'accomplissement du procédé selon une des prétentions 1 à 6, avec un dispositif de découpage (9) intercalé après un rouleau de tuyau flexible de feuille (1) et avec un dispositif (8) pour la formation d'un joint soudé (23) ainsi qu'un dispositif-crochet (14, 15, 16) pour le déplacement et la mise en état ouvert du sachet de feuille (22), caractérisé par le fait qu'il y a deux fois quatre dispositifs-crochet (14, 15) superposés dans un plan ; les dispositifs-crochet (14 resp. 15) des deux plans sont reliés verticalement, ainsi qu'un dispositif (18, 19) pour tenir verticalement le sachet de feuille pendant le mouvement pivotant des dispositifs-crochet.

8. Dispositif selon la prétention 7, caractérisé par le fait que, aux contrefiches (13) reliant verticalement les dispositifs-crochet (14, 15) en position à peu près horizontale, ont été articulées au moins deux tiges de guidage (18) dont les bouts opposés ont été articulés, comme un parallélogramme, à une tige transversale (19), où une pièce profilée commandée pivotante, s'engrène.

9. Dispositif selon prétention 7 ou 8, caractérisé par le fait qu'il y a un dispositif-crochet (16) pour saisir le joint soudé (23) et pour retirer le tuyau flexible de feuille (2).

10. Dispositif selon une des prétentions 7 à 9, caractérisé par le fait qu'aux bouts des dispositifs-crochet (14, 15, 16) il y a des crampes magnétiques (17) pour saisir le tuyau flexible de feuille.

11. Dispositif selon une des prétentions 7 à 10, caractérisé par le fait qu'il y a, aux bras des dispositifs-crochet (14, 15), excentriques à leur axe pivotant, aux contrefiches (13) des servomoteurs fixés de manière pivotante.

12. Dispositif selon une des prétentions 7 à 11, caractérisé par le fait que les dispositifs-crochet inférieurs (15), en état étrésilloné, incluent un angle obtus ouvert vers le bas.

13. Dispositif selon une des prétentions 7 à 12, caractérisé par le fait que les deux arêtes (4) situées à un côté du tuyau flexible de feuille, sont guidées à travers une paire de rouleaux à distance l'une de l'autre (6 resp. 7).

14. Dispositif selon une des prétentions 7 à 13, caractérisé par le fait que les dispositifs-crochet (14, 15) peuvent être ajustés.

15. Dispositif selon une des prétentions 7 à 14, caractérisé par le fait que le cadre de contraction (21) est chauffé électriquement.

16. Dispositif selon une des prétentions 7 à 14, caractérisé par le fait qu'au cadre de contraction (21) a été arrangé un dispositif laser.

17. Dispositif selon une des prétentions 7 à 16, caractérisé par le fait que les dispositifs-crochet supérieurs (14), à peu près horizontaux, sont relativement mobiles comparés avec les inférieurs.

18. Dispositif selon une des prétentions 7 à 17, caractérisé par le fait qu'il actionne, aux tiges de guidage (18), une chaîne transporteuse menée autour de l'équipement (12), du fait que les tiges de guidage (18) sont pivotées autour d'un centre fixe au bout lors de la transposition.

19. Dispositif selon une des prétentions 7 à 18, caractérisé par le fait qu'au lieu du cadre de contraction (21) ou à celui-ci il a été prévu un collier resp. un bandage.
